# EUROPÄISCHE PATENTSCHRIFT

(11) **EP 0 847 908 B1**
(45) Veröffentlichungstag und Bekanntmachung des Hinweises auf die Patenterteilung: **16.10.2002**
(21) Anmeldenummer: 97250349.4
(22) Anmeldetag: 18.11.1997
(51) Int. Cl.: B61L 17/00, B61K 7/12

(54) **Verfahren zum Vorgeben der Beidrückweite**
Method for putting the closing-up width forward
Méthode pour mettre en avant la largeur d'apposition

(30) Priorität: 18.11.1996 DE 19648645
(43) Veröffentlichungstag der Anmeldung: 17.06.1998
(73) Patentinhaber: SIEMENS AKTIENGESELLSCHAFT, 80333 München (DE)
(72) Erfinder: Gottschalk, Achim, 38889 Blankenburg (DE); Jobst, Wilfried, 38889 Blankenburg (DE)

(56) Entgegenhaltungen:
- DE-A- 4 230 061
- DE-A- 4 329 348
- DE-C- 19 507 931
- DE-C- 19 507 932
- ADOLF PÖHLMANN: "VARIATION DER ABDRÜCKGESCHWINDIGKEIT - Teil 1" SIGNAL + DRAHT, Bd. 73, Nr. 3, März 1981, DARMSTADT, DE, Seiten 67-74, XP002057752

## Beschreibung

Die Erfindung liegt auf dem Gebiet der Rangiertechnik und betrifft ein Verfahren zum Vorgeben der Beidrückweite für ein Richtungsgleis in einer Ablaufanlage mit Laufzielbremsung, bei dem aus vorab bestimmten Laufeigenschaftswerten eine zu erwartende mittlere Laufweite der Abläufe prognostiziert wird.

Unter einem Ablauf ist im Rahmen der vorliegenden Erfindung ein nach Trennung von einem ursprünglichen Zugverband einzeln und selbsttätig in ein Richtungsgleis laufender Wagen oder Wagenverband zu verstehen, wie ausführlich z. B. in ETR 36 (1987), Seiten 575 ff im Zusammenhang mit der Laufzielbremsung einer Ablaufanlage im Rangierbahnhof Bologna beschrieben.

Bei derartigen Schwerkraft-Ablaufanlagen kann es aufgrund der unterschiedlichen Laufeigenschaften der in ein gemeinsames Richtungsgleis einzeln einlaufenden Wagen oder Wagenverbände (Abläufe) zu einer beachtlichen Lückenbildung kommen. Um für eine möglichst weitgehend kuppelreife Füllung von Richtungsgleisen zu sorgen, sind Einrichtungen bekannt, die in ein gemeinsames Richtungsgleis eingelaufene Wagen oder Wagenverbände auf Pufferkontakt zusammenschieben (sog. Beidrücken). Mit Hilfe der Beidrückeinrichtung wird im Richtungsgleis auch Platz für nachfolgende Abläufe geschaffen. Als Beidrückeinrichtungen können z.B. an oder zwischen den Richtungsgleisen angeordnete Einrichtungen oder auf den Gleisen verkehrende Räumfahrzeuge (Räumlokomotiven) dienen.

Da ein Beidrücken mit Räumfahrzeugen zwar sehr flexibel, aber systembedingt nur dann durchgeführt werden kann, wenn kein Zulauf in das zu räumende Richtungsgleis erfolgt, ist eine optimale Disposition der Räumvorgänge von großem wirtschaftlichen Interesse. Weil außerdem die mögliche Räumgeschwindigkeit durch die maximal zulässigen Auflaufgeschwindigkeiten sehr begrenzt ist, ist eine optimierte Vorgabe der von der Beidrückeinrichtung in das Richtungsgleis zurückzulegenden bzw. freizuräumenden Weglänge (nachfolgend auch Räumhub oder Beidrückweite genannt) von wesentlicher Bedeutung.

Aus der DE 42 30 061 A1 ist ein Verfahren der eingangs genannten Art bekannt, bei dem zunächst unter bekannten äußeren Bedingungen Laufeigenschaftswerte (Rollwiderstände) der einzelnen Wagen eines rangierbahnhofsspezifischen Wagenparks ermittelt und deren Summenhäufigkeiten bestimmt werden. Aus der statistischen Verteilung einer laufeigenschaftsbestimmenden Größe (z. B. des Rollwiderstandes) des Wagenparks wird die zu erwartende mittlere Laufweite für nachfolgende Abläufe abgeschätzt. Das bekannte Verfahren nutzt die Erkenntnis, daß wesentlich größere Laufweiten in der Praxis nur von einem geringen Anteil des Wagenparks erreicht werden, so daß ein jeweils vollständiges Beidrücken (Blockfahrt) nicht zweckmäßig ist. Es wird daher auf die mittlere zu erwartende Laufweite abgestellt, die für die Beidrückeinrichtung vorzugsweise als Obergrenze für die vorzugebende Beidrückweite angesetzt wird.

Das bekannte Verfahren hat sich insbesondere beim Ablauf von Einzelwagen mit homogenen Laufeigenschaften in der Praxis bewährt. Bei in ihrem Laufverhalten stark inhomogenen Abläufen wird jedoch mitunter z. B. bei beladenen Wagen durch die Richtungsgleisbremse - die die Wagen gemäß dem angestrebten Laufziel auf eine Einlaufgeschwindigkeit abbremst, die an dem Laufziel einen unkritischen Auflaufstoß gewährleistet - ein sehr hoher Anteil kinetischer Energie entzogen.

Die der Erfindung zugrundeliegende Aufgabe besteht daher in der Schaffung eines Verfahrens, das energetisch und hinsichtlich der Auslastung der Beidrückeinrichtungen optimierte Vorgaben für die Beidrückweite liefert.

Diese Aufgabe wird erfindungsgemäß bei einem Verfahren der eingangs genannten Art dadurch gelöst, die Beidrückweite um einen Beidrückzuschlag größer als die prognostizierte mittlere Laufweite bemessen wird und daß der Beidrückzuschlag ermittelt wird, indem für den nächsten Ablauf überdurchschnittlich gute Laufeigenschaftswerte angenommen werden.

Der Erfindung liegt die wesentliche Kenntnis zugrunde, daß eine optimale Beidrückweite sich eher an der Laufweite eines überdurchschnittlich gut laufenden Ablaufs orientieren sollte. Die Erfindung ermöglicht damit vorteilhafterweise die Nutzung der Tatsache, daß statistisch betrachtet die Hälfte der Abläufe über die mittlere Laufweite hinaus in das Richtungsgleis einlaufen könnte. Dies ist aber nur ausnutzbar, wenn planmäßig nach bestimmten Kriterien eine über die mittlere Laufweite hinausgehende freie Richtungsgleislänge geschaffen wird.

Ein wesentlicher erfindungsgemäß erreichbarer Vorteil besteht darin, daß ein zuerst einlaufender und sein jenseits der mittleren Laufweite liegendes Laufziel nicht erreichender - insbesondere leichter - (unterdurchschnittlich schlechter) Ablauf durch nachfolgende Abläufe mit vergleichsweise hoher kinetischer Energie weiter in das Richtungsgleis beigedrückt wird. Die dabei genutzte Energie müßte sonst bei dem nachfolgenden Räumen von der Beidrückeinrichtung aufgebracht werden. Dieser Effekt wird nachfolgend auch als sekundäres Beidrücken und die dabei umgesetzte Energie als sekundäre Beidrückarbeit bezeichnet. Die Möglichkeit zum energetisch optimierten Betrieb einer Ablaufanlage durch Ausnutzung der sekundären Beidrückarbeit eines nachfolgenden Ablaufes wird erst mit der vorliegenden Erfindung dadurch geschaffen, daß nach Maßgabe der erfindungsgemäß vorgegebenen Beidrückweite ein optimiert über die zu erwartende mittlere Laufweite hinausgehender freier Richtungsgleisabschnitt zur Verfügung steht. Da andererseits ein vollständiges Beidrücken auf Block nicht wirtschaftlich ist, stellt das erfindungsgemäße Verfahren einen ausgewogenen Kompromiß zwischen den genannten Einflußfaktoren dar.

Eine in der Praxis besonders vorteilhafte Realisierung des erfindungsgemäßen Verfahrens sieht vor, daß der Beidrückzuschlag nach der Formel$\text{Δ} \text{LW} \text{=} \frac{\text{(Δ} {\text{V}}_{\text{Auflauf}} {\text{)}}^{\text{2}}}{\text{(Δ} {\text{V}}_{\text{RE}} {\text{)}}^{\text{2}}} \text{•} \text{LWm}$ berechnet wird, wobei bedeuten:
- *ΔV*_{*RE*}: Differenz Einlaufgeschwindigkeit/Endgeschwindigkeit (Stillstand) des nächsten Ablaufs
- *ΔV*_{*Auflaufl*}: Differenz Auflaufgeschwindigkeit/Endgeschwindigkeit (Stillstand) des darauf folgenden Ablaufs
- *LWm*: prognostizierte mittlere Laufweite des Ablaufs.

Zur Vermeidung von unzulässig hohen Auflaufstößen erweist es sich als vorteilhaft, wenn die Einlaufgeschwindigkeit mit geringer werdender freier Richtungsgleislänge geringer bemessen wird.

Nach einer vorteilhaften Ausgestaltung des erfindungsgemäßen Verfahrens wird die Beidrückweite auf einen Höchstwert begrenzt wird, der der verbleibenden freien Richtungsgleislänge nach Abzug der Längen der bislang in dem Richtungsgleis befindlichen Abläufe entspricht. Damit wird verhindert, daß beim Beidrücken bereits auf Block stehende Abläufe z.B. über einen Richtungsgleishemmschuh hinausgeschoben werden.

Insbesondere bei nachfolgenden langen Ablaufgruppen ist es vorteilhaft, deren Länge bei der Vorgabe der Beidrückweite zu berücksichtigen, weil anderenfalls möglicherweise die verbleibende freie Richtungsgleislänge sogleich wieder erheblich eingeschränkt ist. Diesbezüglich sieht eine vorteilhafte Weiterbildung des erfindungsgemäßen Verfahrens vor, daß die Beidrückweite um die Länge des nächsten, nach dem Beidrücken in das Richtungsgleis einlaufenden Ablaufs verlängert wird.

Eine wesentliche Verfeinerung des erfindungsgemäßen Verfahrens läßt sich unter Berücksichtigung des unterschiedlichen Laufverhaltens verschiedener Wagen- oder Wagenverbandsklassen - beispielsweise infolge unterschiedlicher Beladung oder Windempfindlichkeit - und/oder Umgebungsbedingungen dadurch erreichen, daß für verschiedene Klassen und/oder Umgebungsbedingungen spezifische mittlere Laufweiten prognostiziert werden.

Die Erfindung wird nachfolgend beispielhaft anhand einer Zeichnung weiter erläutert; es zeigen:
Figur 1 schematisch einen Ausschnitt einer Ablaufanlage;
Figur 2 einen funktionalen Zusammenhang zwischen Rollwiderständen und Summenhäufigkeiten eines Fahrzeugparks und
Figur 3 einen Ausschnitt der Auflaufanlage gemäß Figur 1.

Mit Figur 1 soll anhand einer ersten Situation auf einer Ablaufanlage prinzipiell ein Ausführungsbeispiel des erfindungsgemäßen Verfahrens beschrieben werden. Die Ermittlung der den Vorgaben für die Beidrückweiten zugrundeliegenden Ausgangswerte wird nachfolgend erläutert. An einem Ablaufberg AB einer Ablaufanlage mit Laufzielbremsung ist das Ende eines entkuppelten, zu neuen Einheiten zusammenzustellenden Zuges Z erkennbar. Ein nächstfolgender aktueller Ablauf A - d.h. der nächste abzudrückende Wagen 1 - soll in das dargestellte Richtungsgleis RG bis zu einem vorgegebenen Laufziel einlaufen. Zur Laufzielbremsung in das mit einem Hemmschuh HS versehene Richtungsgleis RG dient eine Richtungsgleisbremse RB. Die Richtungsgleisbremse RB bremst den Wagen oder Wagenverband soweit ab, daß seine letzte Achse mit einer von dem Gleisfüllstand und der damit maximal möglichen Laufweite abhängigen Einlaufgeschwindigkeit v_{RE} in das anschließende Richtungsgleis RG entlassen wird. Die Einlaufgeschwindigkeit v_{RE} wird dabei so bemessen, daß der Wagen oder Wagenverband am Gleisende oder am Laufziel beim Auflaufen auf einen dort befindlichen Wagen 2 eine zulässige Auflaufgeschwindigkeit V_{Auflauf} nicht überschreitet. Diese Auflaufgeschwindigkeit beträgt üblicherweise weniger als 1,5 m/s.

In dem Richtungsgleis RG befinden sich bereits zum Stillstand gekommene vorhergehende Abläufe 2, 3 und 4. Vor dem Abdrücken des Wagens 1 wird eine optimierte Beidrückweite BW ermittelt, die eine Beidrücklok BL in das Richtungsgleis RG unter zumindest teilweisem Vorschub (Räumen) der Wagen 2 und 3 bzw. des Wagenverbandes 4 zurücklegen muß. Dazu wird aus vorab ermittelten Laufeigenschaftswerten eine mittlere Laufweite LWm des Ablaufs prognostiziert. Wie grundsätzlich aus der DE 42 30 061 A1 bekannt, kann die zu erwartende mittlere Laufweite aus dem Laufverhalten des Wagenparks und insbesondere aus der statistischen Verteilung der Rollwiderstände WR (Figur 2) prognostiziert werden.

Figur 2 zeigt schematisch den aus der DE 42 30 061 A1 bekannten funktionalen Zusammenhang zwischen den Rollwiderständen WR in ‰ und deren Summenhäufigkeit in % eines repräsentativen Wagenparks. Dabei sind drei Wagenklassen mit unterschiedlichem Laufverhalten [●;○;+] definiert worden. Dieser Zusammenhang ist teillogarithmisch aufgetragen, um eine lineare Darstellung zu gewinnen. Aus diesen Werten lassen sich in bekannter Weise der mittlere Rollwiderstand WRm, der vom Durchschnitt der Wagen (also S = 50 %) erreicht wird, und die zu erwartende mittlere Laufweite ermitteln.

Bei einer (Figuren 1 und 3) Beidrückweite BW, die sich nur an der Prognose für die mittlere Laufweite LWm des Ablaufs A orientiert, würde unberücksichtigt bleiben, daß statistisch die Hälfte der Abläufe ein darüber liegendes Laufziel erreichen könnte. Daher würde in energetisch ungünstiger Weise gutlaufenden Abläufen in der Richtungsgleisbremse ein hoher Anteil der Bewegungsenergie entzogen werden. Dies ist insbesondere dann ungünstig, wenn nach einem (ersten) leichten Ablauf 1, der durch einen verhältnismäßig hohen Rollwiderstand relativ weit vorn am Richtungsgleisanfang stehenbleibt, ein gutlaufender (schwerer) zweiter Ablauf 5 folgt. Diese Situation vor dem folgenden Ablauf 5 ist in Figur 3 dargestellt. In diesem Fall kann nämlich die erhebliche Ablaufenergie des auflaufenden (zweiten) Ablaufs (Wagen 5) ausgenutzt werden, um den dann gemeinsam laufenden Verband 1, 5 weiter in das Richtungsgleis zu bewegen, wobei die Bewegungsenergie überwiegend von dem Wagen 1 verzehrt wird (in Figur 3 gestrichelt) angedeutet. Dazu ist aber eine vorausschauende und optimierte Räumung des Richtungsgleises erforderlich. Diese wird nach dem erfindungsgemäßen Verfahren durch Bestimmung eines situationsangepaßten geeigneten Beidrückzuschlags ΔLW realisiert.

Zunächst wird von den ermittelten Rollwiderständen WR (Figur 2) ausgehend die zu erwartende mittlere Laufweite bestimmt. Der mittlere Rollwiderstand WRm beträgt bei dem in Figur 2 mit ● symbolisierten Wagenpark 2 ‰. Zwischen dem mittleren Rollwiderstand Wrm und der mittleren Laufweite LWm besteht ein hyperbolischer Zusammenhang in der Form:$\text{(1)} \text{WRm} \text{=} \frac{\text{(Δ} \text{VRE} {\text{)}}^{\text{2}}}{\text{2} \text{g} \text{•} \text{LWm}} \text{;}$ daraus folgt:$\text{(2)} \text{LWm} \text{=} \frac{\text{(Δ} \text{VRE} {\text{)}}^{\text{2}}}{\text{2} \text{g} \text{•} \text{WRm}} \text{;}$ dabei bedeuten:
- (Δ*VRE*): Differenz Einlaufgeschwindigkeit in das Richtungsgleis zur Endgeschwindigkeit (Stillstand) des Abflaufs
- g: Erdbeschleunigung
- WRm: mittlerer Rollwiderstand [die verwendete Einheit ‰ bedeutet die wirkende rollhemmende Kraft bezogen auf die Eigengewichtskraft des Wagens]

Daneben wird als Resultat der Zuordnung eines überdurchschnittlich guten Laufverhaltens ein Beidrückzuschlag ΔLW bestimmt, der eine zusätzliche Laufweite ab dem in Einlaufrichtung ersten Stillstandsort bei der mittleren Laufweite LWm ermöglicht. Mit einer Auflaufgeschwindigkeit Δ*V*_{*Auflauf*} des (zweiten), auf den (ersten), bereits stehenden Ablauf A folgenden Ablaufs ergibt sich aus (1) der Beidrückzuschlag ΔLW zu:$\text{(3)} \text{ΔLW} \text{=} \frac{\text{(Δ} {\text{V}}_{\text{Auflauf}} {\text{)}}^{\text{2}}}{\text{2} \text{gWRm}} \text{;}$ wobei bedeuten:
- *ΔV*_{*Auflauf*}: Differenz Auflaufgeschwindigkeit auf Wagen 1 zur Endgeschwindigkeit (Stillstand) des (zweiten) Ablaufs 5
$\text{(4) Δ} \text{LW} \text{=} \frac{\text{(Δ} {\text{V}}_{\text{Auflauf}} {\text{)}}^{\text{2}}}{\text{2} \text{g}} \text{•} \frac{\text{2} \text{g} \text{•} \text{LWm}}{\text{(Δ} \text{VRE} {\text{)}}^{\text{2}}}$$\text{(5) Δ} \text{LW} \text{=} \frac{\text{(Δ} {\text{V}}_{\text{Auflauf}} {\text{)}}^{\text{2}}}{\text{(Δ} {\text{V}}_{\text{RE}} {\text{)}}^{\text{2}}} \text{•} \text{LWm}$ Nachfolgend werden für verschiedene Gleisfüllzustände Beispielrechnungen durchgeführt:

### Beispiel 1:

Annahmen: Weitgehend leeres Richtungsgleis, so daß eine Einlaufgeschwindigkeit *ΔV*_{*RE*} ≈ 3,5 m/s zum Erreichen eines entsprechend weiten Laufziels durch einen durchschnittlich gut laufenden Wagen (WRm = 2‰) angesetzt wird. Die Auflaufgeschwindigkeit Δ*V*_{*Auflauf*} des (zweiten) darauffolgenden Wagens sei mit 1,5 m/s angenommen.$\text{Aus (1)} \text{LWm} \text{=} \frac{\text{(Δ} {\text{V}}_{\text{RE}} {\text{)}}^{\text{2}}}{\text{2} \text{g} \text{•} \text{WRm}} \text{=} \frac{{\left(\text{3,5} {\text{}}^{\text{m}} {\text{}}_{\text{s}}\right)}^{\text{2}}}{{\text{2•9,81}}^{\text{m}} {\text{}}_{{\text{s}}^{\text{2}}} \text{0,002}} \text{= 312} \text{m} \text{.}$$\text{Aus (5) Δ} \text{LW} \text{=} \frac{\text{(Δ} {\text{V}}_{\text{Auflauf}} {\text{)}}^{\text{2}}}{\text{(Δ} {\text{V}}_{\text{RE}} {\text{)}}^{\text{2}}} \text{•} \text{LWm} \text{=} \frac{{\text{(1,5)}}^{\text{2}}}{{\text{(3,5)}}^{\text{2}}} \text{• 312} \text{m} \text{= 57} \text{m} \text{.}$

### Beispiel 2:

Annahmen: Bei einem halbgefüllten Richtungsgleis werde eine Einlaufgeschwindigkeit Δ*V*_{*RE*} ≈ 2,5 m/s zum Erreichen des Laufziels durch einen durchschnittlich gut laufenden Wagen (WRm = 2‰) angesetzt. Die zulässige Auflaufgeschwindigkeit Δ*V*_{*Auflauf*} des (zweiten) darauffolgenden Wagens sei weiterhin mit 1,5 m/s angenommen.$\text{Aus (1)} \text{LWm} \text{=} \frac{\text{(Δ} {\text{V}}_{\text{RE}} {\text{)}}^{\text{2}}}{\text{2} \text{g} \text{•} \text{WRm}} \text{=} \frac{{\left(\text{2,5} {\text{}}^{\text{m}} {\text{}}_{\text{s}}\right)}^{\text{2}}}{{\text{2•9,81}}^{\text{m}} {\text{}}_{{\text{s}}^{\text{2}}} \text{0,002}} \text{= 160} \text{m} \text{.}$$\text{Aus (5) Δ} \text{LW} \text{=} \frac{\text{(Δ} {\text{V}}_{\text{Auflauf}} {\text{)}}^{\text{2}}}{\text{(Δ} {\text{V}}_{\text{RE}} {\text{)}}^{\text{2}}} \text{•} \text{LWm} \text{=} \frac{{\text{(1,5)}}^{\text{2}}}{{\text{(2,5)}}^{\text{2}}} \text{• 160} \text{m} \text{= 57} \text{m} \text{.}$

Folgende Nebenrechnung zeigt, daß sich der Beidrückzuschlag als Zuordnung überdurchschnittlich guter Laufeigenschaften (Rollwiderstand WR) darstellen läßt. Aus (1) nach ΔLW:$\text{(6)} \frac{\text{Δ} \text{WR}}{\text{Δ} \text{LW}} \text{≈} \frac{\text{δ} \text{WR}}{\text{δ} \text{LW}} \text{= -} \frac{\text{(Δ} {\text{V}}_{\text{RE}} {\text{)}}^{\text{2}}}{\text{2} \text{g} \text{•} {\text{LWm}}^{\text{2}}} \text{;}$ mit (3) :$\text{(7) Δ} \text{WR} \text{= -} \frac{\text{(Δ} {\text{V}}_{\text{RE}} {\text{)}}^{\text{2}}}{\text{2} \text{g} \text{•} {\text{LWm}}^{\text{2}}} \text{•} \text{ΔLW} \text{;}$ mit (5) :$\text{(8) Δ} \text{WR} \text{= -} \frac{\text{(Δ} {\text{V}}_{\text{Auflauf}} {\text{)}}^{\text{2}}}{\text{2} \text{g} \text{•} \text{LWm}} \text{.}$

Für Beispiel 1 ergibt sich damit:$\text{Δ} \text{WR} \text{1 = -} \frac{{\text{(1,5)}}^{\text{2}}}{\text{2•9,81•312}} \text{≈ 0,3 ‰}$

Für Beispiel 2 ergibt sich damit:$\text{Δ} \text{WR} \text{2 = -} \frac{{\text{(1,5)}}^{\text{2}}}{\text{2•9,81•160}} \text{≈ 0,7 ‰}$

Damit lassen sich für die Annahme überdurchschnittlich guter Laufeigenschaften (vgl. Figur 2) definieren:$\text{WRm} \text{+ Δ} \text{WR} \text{1 = (2-0,3)‰ = 1,7‰ ⇒ Δ} \text{WR} \text{1 = -0,5•σ•} \text{WRm}$$\text{WRm} \text{+ Δ} \text{WR} \text{2 = (2-0,7)‰ = 1,3‰ ⇒ Δ} \text{WR} \text{2 = -σ•} \text{WRm} \text{;}$ mit:
- σ: Standardabweichung

Die gesamte vorzugebende Beidrückweite BW (Figur 1) wird im ersten Beispiel zu BW1 ≈ 370m und im zweiten Beispiel zu BW2 ≈ 220m. Durch dieses planmäßige Freiräumen des Richtungsgleises über die mittlere Laufweite LWm hinaus (im Beispiel um 60m, d.h. ca. vier Wagenlägen) wird der geschilderte Effekt des sekundären Beidrückens ausgenutzt und daher eine weitergehende Füllbarkeit des Richtungsgleises ermöglicht.

Zusätzlich wird aus den bekannten Einzellängen L2, L3, L4 der Abläufe 2, 3 und 4 die sich beim kuppelreifen lückenlosen Zusammenschieben (Block) ergebene Blocklänge BL (Figur 1) ermittelt. Wenn die vorgegebene Beidrückweite BW größer als die abzüglich der Blocklänge BL verbleibende freie Länge FGL des Richtungsgleises RG ist, wird die Beidrückweite auf die verbleibende freie Richtungsgleislänge FGL begrenzt. Vorzugsweise wird die Beidrückweite BW um die Länge LA des nächsten Ablaufs A verlängert.
Wie im Zusammenhang mit Figur 2 erläutert, können vorzugsweise verschiedene Klassen hinsichtlich der Laufeigenschaften bei der Untersuchung des Wagenparks gebildet werden. In Kenntnis der Klassenzugehörigkeit können dann individuelle mittlere Laufweiten und entsprechend individuelle Beidrückwerte vorgegeben werden.

## Patentansprüche

1. Verfahren zum Vorgeben der Beidrückweite für ein Richtungsgleis (RG) in einer Ablaufanlage mit Laufzielbremsung, - bei dem aus vorab bestimmten Laufeigenschaftswerten (WR) eine zu erwartende mittlere Laufweite (LWm) der Abläufe (A) prognostiziert wird,
**dadurch gekennzeichnet, daß**
- die Beidrückweite (BW) um einen Beidrückzuschlag (ΔLW) größer als die prognostizierte mittlere Laufweite (LWm) bemessen wird und
- daß der Beidrückzuschlag (ΔLW) ermittelt wird, indem für den nächsten Ablauf (A) überdurchschnittlich gute Laufeigenschaftswerte angenommen werden.

2. Verfahren nach Anspruch 1,
**dadurch gekennzeichnet, daß**
- der Beidrückzuschlag (ΔLW) nach der Formel$\text{Δ} \text{LW} \text{=} \frac{\text{(Δ} {\text{V}}_{\text{Auflaufl}} {\text{)}}^{\text{2}}}{\text{(Δ} {\text{V}}_{\text{RE}} {\text{)}}^{\text{2}}} \text{•} \text{LWm}$ berechnet wird, wobei
*ΔV*_{*RE*} die Differenz zwischen Einlaufgeschwindigkeit und Endgeschwindigkeit des nächsten Ablaufs,
*ΔV*_{*Auflaufl*} die Differenz zwischen Auflaufgeschwindigkeit und Endgeschwindigkeit des darauf folgenden Ablaufs und
*LWm* die prognostizierte mittlere Laufweite des Ablaufs ist.

3. Verfahren nach Anspruch 1 oder 2,
**dadurch gekennzeichnet, daß**
die Einlaufgeschwindigkeit mit geringer werdender freier Richtungsgleislänge (FGL) geringer bemessen wird.

4. Verfahren nach einem der vorangehenden Ansprüche,
**dadurch gekennzeichnet, daß**
die Beidrückweite (BW) auf einen Höchstwert begrenzt wird, der der verbleibenden freien Richtungsgleislänge (FGL) nach Abzug der Längen der bislang in dem Richtungsgleis (RG) befindlichen Abläufe (2,3,4) entspricht.

5. Verfahren nach einem der vorhergehenden Ansprüche,
**dadurch gekennzeichnet, daß**
die Beidrückweite (BW) um die Länge (LA) des nächsten, nach dem Beidrücken in das Richtungsgleis einlaufenden Ablaufs (A) erhöht wird.

6. Verfahren nach einen der vorhergehenden Ansprüche,
**dadurch gekennzeichnet, daß**
für verschiedene Klassen und/oder Umgebungsbedingungen spezifische mittlere Laufweiten prognostiziert werden.

## Claims

1. Method for predetermining the closing-up distance for a sorting siding (RG) in a hump yard with target shooting system braking,
- in which a mean running distance (LWm) to be expected is predicted for the cuts (A) from previously determined running characteristics (WR),
**characterized in that**
- the closing-up distance (BW) is designed to be greater than the predicted mean running distance (LWm) by a closing-up supplement (ΔLW), and
- **in that** the closing-up supplement (ΔLW) is determined by assuming better than average running characteristic values for the next cut (A).

2. Method according to Claim 1,
**characterized in that**
- the closing-up supplement (ΔLW) is calculated using the formula$\text{ΔLW =} \frac{\text{(Δ} {\text{V}}_{\text{impact}} {\text{)}}^{\text{2}}}{\text{(Δ} {\text{V}}_{\text{RE}} {\text{)}}^{\text{2}}} \text{•} \text{LWm} \text{,}$ where
ΔV_{RE} is the difference between the entry speed and the final speed of the next cut,
ΔV_{impact} is the difference between the impact speed and the final speed of the subsequent cut, and
LWm is the predicted mean running distance of the cut.

3. Method according to Claim 1 or 2,
**characterized in that**
the entry speed is designed to be less as the free sorting siding length (FGL) becomes smaller.

4. Method according to one of the preceding claims,
**characterized in that**
the closing-up distance (BW) is limited to a maximum value, which corresponds to the remaining free sorting siding length (FGL) after subtracting the lengths of the cuts (2, 3, 4) which have been located in the sorting siding (RG) prior to this.

5. Method according to one of the preceding claims,
**characterized in that**
the closing-up distance (BW) is increased by the length (LA) of the next cut (A) which enters the sorting siding after the closing-up.

6. Method according to one of the preceding claims,
**characterized in that**
specific mean running distances are predicted for different classes and/or environmental conditions.

## Revendications

1. Procédé de prescription de la largeur d'appui pour une voie (RG) d'affectation dans une gare de triage par gravité avec freinage par la méthode du tir au but,
- dans lequel on prévoit, à partir de valeurs (WR) de propriétés de roulement déterminées à l'avance, une largeur (LWm) de roulement moyenne à laquelle on peut s'attendre des installations (A) de triage,
**caractérisé en ce que**
- on donne à la largeur (BW) d'appui un supplément (ΔLW) plus grand que la largeur (LWm) de roulement moyenne prévue et
- on détermine le supplément (ΔLW) d'appui en supposant, pour l'installation (A) de triage suivante, des valeurs de propriétés de roulement bonnes allant au-delà de la moyenne.

2. Procédé suivant la revendication 1,
**caractérisé en ce que** l'on calcule le supplément (ΔLW) d'appui par la formule$\text{Δ} \text{LW} \text{=} \frac{\text{(Δ} {\text{V}}_{\text{Auflauft}} {\text{)}}^{\text{2}}}{\text{(Δ} {\text{V}}_{\text{RE}} {\text{)}}^{\text{2}}} \text{•} \text{LWm}$ dans laquelle
*ΔV*_{*RE*} est la différence entre la vitesse à l'entrée et la vitesse à la fin de l'installation de triage suivante,
*ΔV*_{*Auflauft*} est la différence entre la vitesse d'accostage et la vitesse à la fin de l'installation de triage venant ensuite et
*LWm* est la largeur de roulement moyenne prévue de l'installation de triage.

3. Procédé suivant la revendication 1 ou 2, **caractérisé en ce que** l'on donne à la vitesse à l'entrée une valeur plus petite au fur et à mesure que la longueur (FGL) libre de la voie d'affectation devient plus petite.

4. Procédé suivant l'une des revendications précédentes, **caractérisé en ce que** l'on limite la largeur (BW) d'appui à une valeur haute qui correspond à la longueur (FGL) libre restante de la voie d'affectation après déduction des longueurs des installations (2, 3, 4) de triage se trouvant jusqu'ici dans la voie (RG) d'affectation.

5. Procédé suivant l'une des revendications précédentes, **caractérisé en ce que** l'on augmente la largeur (BW) d'appui de la longueur (LA) de l'installation (A) de triage suivante entrant dans la voie d'affectation après l'appui.

6. Procédé suivant l'une des revendications précédentes, **caractérisé en ce que** l'on prévoit des largeurs de roulement moyennes spécifiques pour des classes et/ou des conditions ambiantes différentes.
